# EUROPÄISCHE PATENTSCHRIFT

(11) **EP 0 484 955 B1**
(45) Veröffentlichungstag und Bekanntmachung des Hinweises auf die Patenterteilung: **01.02.1995**
(21) Anmeldenummer: 91119030.4
(22) Anmeldetag: 07.11.1991
(51) Int. Cl.: F23K 1/04, F24H 3/08, B02C 23/18

(54) **Verfahren und Vorrichtung zur Behandlung von feuchten Gas-Staub-Gemischen**
Method and device for the treatment of humid mixtures of gas and dust
Procédé et dispositif pour le traîtement des mélanges humides de gaz et de poussières

(30) Priorität: 09.11.1990 DE 4035730
(43) Veröffentlichungstag der Anmeldung: 13.05.1992
(73) Patentinhaber: LOESCHE GMBH, D-40549 Düsseldorf (DE)
(72) Erfinder: Kasseck, Klaus, W-4052 Korschenbroich 1 (DE)
(74) Vertreter: Heim, Hans-Karl, Dipl.-Ing.

(56) Entgegenhaltungen:
- AT-B- 385 836
- US-A- 4 373 451
- B.W.K. BRENNSTOFF WÄRME KRAFT Bd. 36, Nr. 5, Mai 1984, WÜRZBURG Seiten 217 -222, RENNERT 'Kohlenstaubzündfeuerung: Anwendung, Betriebsergebnisse, Wirtschaftlichkeit'
- DATABASE WPIL Section Ch, Week 8727, Derwent Publications Ltd., London, GB; Class H09, AN 87188179 & JP-A-62 116 820 (SUMITOMO) 28. Mai 1987
- SOVIET INVENTIONS ILLUSTRATED Section PQ, Week K45, Derwent Publications Ltd., London, GB; Class Q, AN 83-812733 & SU-A-985 590 (CHUEVSKII)
- SOVIET INVENTIONS ILLUSTRATED Section PQ, Week F21, Derwent Publications Ltd., London, GB; Class Q, AN G2006 & SU-A-850 992 (BURGVITS)

## Beschreibung

Die Erfindung betrifft ein Verfahren und eine Vorrichtung zur Behandlung von feuchten, explosiven Gas-Staub-Gemischen, insbesondere Kohlenstaub-Gemischen in Mahltrocknungsanlagen.

Bei Verfahren dieser Art, die hinreichend in der Hochofen-Technik und Kohlenkraftwerks-Technik bekannt sind, und die nachstehend weitgehend beispielhaft anhand der Aufbereitung feuchter Rohkohle zu Luft-Kohlenstaub-Gemischen beschrieben wird, verwendet man bisher zunächst üblicherweise eine Rauchgasströmung. Die beim Mahlen von feuchter Rohkohle eingesetzten Mühlen werden im Rahmen des Mahltrocknungsprozesses von Rauchgas und speziell heißem Prozeßgas durchströmt. Aufgrund dieser Rauchgasströmung gelingt es, einen Großteil der in der Rohkohle enthaltenen Feuchtigkeit zu verdampfen, wobei das in die Mühle eingeblasene Rauchgas gleichzeitig als Transportmedium für das Kohlenstaub-Gemisch durch die Rohrleitungen und die nachfolgenden Staubabscheider dient.

Da häufig unterschiedliche Kapazitäten beim Mahlprozeß in den Mühlen und bei der letztlich erfolgenden Verbrennung des Kohlenstaub-Gemisches auftreten, wird der Kohlenstaub anschließend an die Staubabscheider aus dem System Mahltrocknungsanlage ausgeschleust und in Silos oder Vorratsbunkern zwischengelagert.

Um beim Transport des Kohlenstaub-Gemisches oder auch in der Phase der Zwischenlagerung des Kohlenstaubes Kohlenstaubexplosionen, Verpuffungen oder dergleichen zu verhindern, nutzt man hier bereits eine Bedüsung mit kaltem Inertgas aus, so daß die Bildung explosiver Gemische vermieden wird.

Längere Transportwege des Kohlenstaub-Gemisches auch im Rahmen der Rauchgasströmung sowie die Zuführung von kaltem Inertgas in nachgeschalteten Phasen wie z. B. der Zwischenlagerung, führen jedoch dazu, daß die Temperatur des Staubgemisches bzw. des Staubes in einem Silo unter die Taupunkttemperatur des Wasserdampfes absinken kann und somit eine Kondensation der im Staubgemisch bzw. Staub enthaltenen Restfeuchte eintritt.

Diese Kondensation auch nur der Restfeuchte führt häufig zu einer Verklumpung des Kohlenstaubes, was wiederum mit Schwierigkeiten bei der Austragung des Kohlenstaub-Gemisches mittels der Gasströmung einhergeht. Es können sich auf diese Weise Ablagerungen in den Rohrleitungen bilden und vor allen Dingen treten Verstopfungen von Injektionsdüsen auf, über die das Kohlenstaub-Gemisch z. B. in die Brenner von Hochöfen geführt wird.

Speziell bei der Zwischenlagerung von Kohlenstaub in Vorratsbunkern ist eine derartige Kondensation in den kühleren Bereich festzustellen, so daß auch eine Kopfbeheizung, wie sie häufig durchgeführt wird, im oberen Bereich der Vorratsbunker hierfür kaum Abhilfe schafft.

In der DE 35 45 828 A1 ist ein Verfahren bei einer inertgasbetriebenen Mahlanlage beschrieben, bei der das Inertgas im Kreislauf geführt wird. Bei Kreislaufprozessen besteht während eines Mahltrocknungsvorgangs die Gefahr, daß verdampfte Mahlgut-Feuchtigkeit sich immer weiter anreichert und die Betriebstemperatur schließlich in die Gegend der Taupunkt-Temperatur gerät. Bei Taupunkt-Unterschreitung würde Wasser ausfallen und zusammen mit dem Kohlenstaub Schlamm bilden. Dies wird gemäß dieser Druckschrift verhindert, indem man das Gas durch einen Kühler schickt, in dem die Feuchtigkeit über einen Kondensationsvorgang entfernt wird. Bei einem Stillstand der Anlage besteht jedoch die Gefahr, daß das sich absetzende Staubgemisch in den Bereich der Taupunkt-Temperatur gelangt und die damit verbundenen Nachteile auftreten.

Die DE 37 34 359 beschreibt eine Kohlenmahlanlage mit einem Inertgas-Kreislauf. Auch bei dieser Anlage besteht die Gefahr, daß sich der Kohlestaub bei einer Unterbrechung des Prozesses in den Transporteinrichtungen oder Lagern absetzt und sich dort der Bereich der Taupunkt-Temperatur mit den daraus resultierenden Nachteilen einstellt.

In der deutschen Zeitschrift "Zement-Kalk-Gips" (35. Jahrgang, Nr. 5, 1982, S. 230 bis 238) ist eine Kohlemahltrocknungsanlage in druckstoßfester Bauweise mit Druckentlastung beschrieben. Hier wird ein heißes Prozeßgas zum Transport der Kohle verwendet. Diese Druckschrift betrifft jedoch aufgrund der druckstoßfesten Auslegung eine Kohlemahlanlage mit nicht-inerter Betriebsweise.

Ein gattungsgemäßes Verfahren ist in der US 4,373,451 beschrieben. Bei dieser bekannten Anlage wird in das Leitungs- und Lagerungssystem für einen pulverisierten Festbrennstoff zusätzlich Stickstoff eingeblasen. Auch bei dieser bekannten Anlage besteht das Problem der Kondensatbildung.

Unter Berücksichtigung dieser Probleme liegt daher der Erfindung die **Aufgabe** zugrunde, ein Verfahren und eine wirtschaftliche Vorrichtung der eingangs genannten Art zu schaffen, mittels dem bei explosionskritischen Gas-Staub-Gemischen von Materialien Verbesserungen für den nachfolgenden Fluidtransport und größtmögliche Wartungsfreiheit der eingesetzten Anlagen erreicht werden kann.

Diese Aufgabe wird erfindungsgemäß durch den Einsatz eines vorgewärmten bzw. aufgeheizten Inertgases auf eine höhere Temperatur als die Taupunkttemperatur der Restfeuchte des Staubgemisches erreicht.

Während es bekannterweise üblich ist, für die Trocknung und den Transport eines feuchten Staubgemisches ein heißes Prozeß- bzw. Anlagengas zu verwenden, z. B. ein Rauchgas, das von Natur aus über der Taupunkttemperatur des feuchten Staubgemisches liegt, wird erfindungsgemäß ein zusätzliches kaltes Fremd-Inertgas, z. B. aus einem Vorratsbehälter verwendet, das erst über die Taupunkttemperatur des feuchten Staubgemisches aufgeheizt wird, um so eine Trocknung des Staubgemisches sicherzustellen und ein Auskondensieren von Feuchtigkeit zu vermeiden. Hierdurch kann in den Transportleitungen bzw. in Zwischenbehältern ein Auskondensieren von Feuchtigkeit vermieden werden, selbst wenn die Anlage zur Herstellung des heißen Prozeßgases ausfällt. Durch das Einführen des beheizten zusätzlichen Fremd-Inertgases wird somit die Sicherheit einer derartigen Anlage wesentlich erhöht.

Mit dieser Lösung vermeidet man das ganz gravierende Problem einer Kondensation der im Kohlenstaub vorhandenen Restfeuchtigkeit und damit letztlich ein Agglomerieren der Staubpartikel. Zweckmäßigerweise wird die Aufheizung auf ca 30^{o} C über der Taupunkttemperatur durchgeführt, um sicher die Kondensation auszuschließen. Als Intertgase können vorzugsweise Stickstoff-Gas (N₂) oder Kohlendioxid (CO₂) verwendet werden. Insbesondere bei der Bedüsung von Kohlenstaub in Vorratsbunkern ist es vorteihaft, hierfür CO₂-Gas zu verwenden, da dieses auch längs der inneren Außenwände des Vorratsbunkers durch sein spezifisches Gewicht in die unteren Bereiche des Vorratsbunkers dringen kann und somit auch dort ein Auskondensieren von Wasserdampf dampf verhindert. Eine alternative oder ergänzende Möglichkeit zur besseren Fluidisierung des Kohlenstaubes ist mittels Begasungskissen oder -kästen oder auch pilzförmigen Düsen zum Einströmen von Inertgas im Bereich des Vorratsbunkerauslasses erreichbar.

Die Maßnahmen des Verfahrens können sowohl bei fremdinertisierten wie auch selbst-inerten Mahltrocknungsanlagen eingesetzt werden. Da in diesen Mahltrocknungsanlagen in der Regel Heißgaserzeuger im Sinne von Rauchgaserzeugern vorhanden sind, kann die Erwärmung bzw. Aufheizung des Inertgases direkt oder direkt gekoppelt mit diesen Heißgaserzeugern erfolgen.

Als eine Alternative für die Inertgas-Aufheizung bietet sich hier der Einbau von Rohrwendeln in der Ummantelung bzw. Ausmauerung des Brennerraumes an. Als weitere Alternativen im Sinne einer nachträglichen Ausstattung der Mahltrocknungsanlagen kann die Erwärmung des Inertgases auch in einem separaten Wärmetauscher durchgeführt werden, der direkt in der Rauchgasströmung vorgesehen ist. Eine weitere Möglichkeit besteht in einem Einbau von Rohrwendeln für das Inertgas nach dem Brennerraum, sozusagen parallel zur Rauchgasführung.

Das auf diese Weise aufgeheizte Inertgas kann daher an die entsprechenden Bedarfsstellen, z. B. der Vorratsbunker-Inertisierung oder der Inertisierung für den Kohlenstaubtransport zu den Vorratsbunkern etc. zugeleitet werden.

Im Hinblick auf Notabschaltungen der Mahltrocknungsanlage oder des Rauchgaserzeugers, in denen aufgeheiztes Inertgas nicht zur Verfügung steht, kann das Inertgas-Rohrsystem auf eine Luftströmung umgeschaltet werden, so daß Verzunderungen des Rohrsystems verhindert werden.

Ein wesentlicher Kerngedanke der Erfindung muß daher darin gesehen werden, die Wirkungszusammenhänge im gesamten System einer Mahltrocknungsanlage zu erkennen und im Rahmen einer relativ einfach erscheinenden Maßnahme eine überzeugende Abhilfe für Störeffekte im Gesamtsystem zu schaffen.

Nachfolgend wird die Erfindung anhand zweier schematischer Ausführungbeispiele eines Rauchgaserzeugers noch beispielhaft erläutert. Es zeigen:
- Fig. 1: einen Längsschnitt durch ein erstes Ausführungsbeispiel eines Rauchgaserzeugers mit integrierter Inertgasleitung und
- Fig. 2: einen vergleichbaren Schnitt durch ein zweites Ausführungsbeispiel eines Rauchgaserzeugers mit Gehäuseummantelung und nachfolgender Rauchgasableitung.

Der schematische Schnitt nach Fig. 1 zeigt einen Rauchgaserzeuger 2, bei dem über einen Brenner 3 eine Befeuerung des als Brennerraums ausgelegten Innenraums erfolgt. Der Brennerraum ist von einer feuerfesten Ausmauerung 6 umgeben, in der die Brennerflamme 5 schematisch angedeutet ist. Im Beispiel ist im linken Bereich der stärkeren Ausmauerung 6 ein Rohrwendel 7 in Längsrichtung der Ausmauerung 6 vorgesehen. Dieses Rohrwendel 7 steht mit einer Einlaßleitung 8 und einer Auslaßleitung 9 für das aufzuheizende Inertgas in Verbindung.

Über die Einlaßleitung 8 wird üblicherweise kaltes Inertgas über entsprechende Ventile zugeführt, wobei auch eine Luftzufuhr, insbesonere für Notsituationen, möglich ist. Die Auslaßleitung 9 steht mit einem entsprechenden Verteilersystem zu Vorratsbunkern oder den Transportleitungen in Verbindung.

Im Beispiel nach Fig. 2 ist eine Alternative für eine ökonomische Aufheizung des Inertgases mit einem etwas modifizierten Rauchgaserzeugert 12 gezeigt. In der Schnittdarstellung in Längsrichtung des Rauchgaserzeugers 12 ist zunächst mit gleichem Bezugszeichen der Brenner 3 und die nach rechts offene Ausmauerung 6 gezeigt. Innerhalb der Brennerkammer ist die Flamme 5 angedeutet.

Die heiße Prozeßgasströmung 22 kommt dadurch zustande, daß der Gehäusemantel 14 mit geringem Abstand zur Außenwand der Ausmauerung vorgesehen ist, so daß hier Strömungskanäle um die Brennkammer entstehen. Durch Gebläse bzw. durch die thermischen Unterschiede wird über die Eintrittsöffnung 15 Prozeßgas zur Aufheizung eingeblasen bzw. eingesaugt, das im vorderen rechten Bereich als Prozeß- bzw. Heißgasströmung 22 durch die Mahltrocknungsanlage strömt.

Als eine erste Alternative zeigt das Beispiel nach Fig. 2 die Anordnung eines Rohrwendels 7 für das Inertgas angrenzend an das rechtsseitige Ende der Ausmauerung 6, so daß dieses Rohrwendel 7 noch im Bereich der Flamme 5 des Brenners 3 zu liegen kommt. Man kann daher von einer parallelen Anordnung zur Prozeßgasführung 22 sprechen.

Eine weitere Alternative ist im rechten Teil der Fig. 2 gezeigt, wobei dort ein Wärmeaustauscher 21 direkt in die Prozeßgasströmung 22 eingebaut ist.

Durch die Rohrwendel 7 bzw. den Wärmetauscher 21 wird das zunächst kalte Inertgas geführt, was austrittseitig z. B. auf eine Temperatur von 50 bis 90^{o} C, auf alle Fälle jedoch über die Taupunkttemperatur des Gas-Kohlenstaub-Gemisches aufgeheizt ist.

Die Erfindung schafft im vorgenannten Sinn eine hervorragende Möglichkeit, auch nach dem Ausschleusen des Kohlenstaubes zur Zwischenlagerung oder dergleichen eine Kondensation der Restfeuchte zu vermeiden, was letztlich zu einer erheblichen Verringerung der Störanfälligkeit des gesamten Systems bzw. der Mahltrocknungsanlage führt.

## Patentansprüche

1. Verfahren zur Behandlung von feuchten, explosiven Gas-Staub-Gemischen, insbesondere Kohlenstaub-Gemischen, in Mahltrocknungsanlagen beim Fluidtransport und bei der Lagerung daraus resultierenden Staubes, unter Verwendung eines Rauchgases, insbesondere eines heißen Prozessgases, und eines Inertgases, bei dem die Rauchgasströmung als Trocknungs- und Transportmedium des feuchten Staubgemisches durch die Mühle, die anschließenden Rohrleitungen und die Staubabscheider verwendet wird und
bei dem nachfolgend für den Weitertransport und/oder die Zwischenlagerung des Staubes das Inertgas allein oder ergänzend zum Rauchgas eingesetzt wird,
dadurch **gekennzeichnet,**
daß das Inertgas auf eine höhere Temperatur als die Taupunkt-Temperatur der Restfeuchte des Staubgemisches aufgeheizt wird.

2. Verfahren nach Anspruch 1,
dadurch **gekennzeichnet**,
daß die Aufheizung des Inertgases auf etwa 30^{o}C über der Taupunkt-Temperatur durchgeführt wird.

3. Verfahren nach einem der Ansprüche 1 oder 2,
dadurch **gekennzeichnet,**
daß in Zwischenlagerungsstätten auch eine innere Seitenflächenbedüsung mit aufgeheiztem Inertgas, insbesondere CO₂-Gas, durchgeführt wird.

4. Verfahren nach einem der Ansprüche 1 bis 3,
dadurch **gekennzeichnet**,
daß das beim Weitertransport und/oder der Zwischenlagerung verwendete aufgeheizte Intertgas mit einer Volumenströmung eingesetzt wird, die eine Kondensation der im Staub bzw. Staub-Gemisch enthaltenen Restfeuchte verhindert.

5. Verfahren nach einem der Ansprüche 1 bis 4,
dadurch **gekennzeichnet**,
daß die Aufheizung des Inertgases direkt oder indirekt im Bereich der Rauchgaserzeugung, insbesondere der heißen Prozeßgaserzeugung, erfolgt.

6. Vorrichtung zur Behandlung von feuchten, explosiven Gas-Staub-Gemischen gemäß einem Verfahren nach einem der Ansprüche 1 bis 5,
dadurch **gekennzeichnet,**
daß ein Brenner (3) zum Aufheizen des Inertgases mit einer Ummantelung (6), insbesondere einer Ausmauerung, versehen ist, wobei in der oder anschließend an die Ummantelung (6), insbesondere der Ausmauerung, des Brenners (2; 12) und/oder in der Rauchgasströmung (22) eine Rohrwendel (7; 21) aus hitzebeständigem Material zur Erwärmung des hindurchgeleiteten Inertgases vorgesehen ist.

## Claims

1. A process for the treatment of moist, explosive gas-dust mixtures, in particular of coal-dust mixtures, in mill drying plants during fluid transportation and storage of a resulting dust, by means of a flue gas, in particular of a heated process gas, and an inert gas, in which said moist gas-dust mixture is dried and conveyed through a mill, through following pipes and dust collectors by the flow of said flue gas, and in which subsequently for further conveying and/or intermediate storage of said dust said inert gas is used alone or in addition to the flue gas
**characterized** in that
the inert gas is heated to a temperature above the dew-point temperature of the residual moisture of said gas-dust mixture.

2. A process according to claim 1
**charcterized** in that
said inert gas is heated to approximately 30° C above the dew-point temperature.

3. A process according to one of the claims 1 or 2
**characterized** in that
in intermediate storage locations heated inert gas, in particular CO₂-gas, is also injected to the inner lateral faces.

4. A process according to one of the claims 1 to 3
**characterized** in that
the heated inert gas used during further conveying and/or intermediate storage is used with a volume flow, which prevents a condensation of said residual moisture contained in said dust or dust-mixture.

5. A process according to one of the claims 1 to 4
**characterized** in that
the inert gas is heated directly or indirectly in the vicinity of the flue gas generation, in particular of the heated process gas generation.

6. A means for the treatment of moist, explosive gas-dust mixtures according to a process of anyone of the claims 1 to 5,
**characterized** in that
burner (3) is provided with a casing (6), in particular with a brick lining, for heating the inert gas, and wherein in the casing or directly following the casing (6) of the burner (2; 12), in particular in the brick lining, and/or in the flue gas flow (22) a pipe coil (7; 21) made from heat-resistant material is provided for heating the inert gas passing through it.

## Revendications

1. Procédé de traitement de mélanges humides explosifs de gaz et de poussière, en particulier de mélanges contenant de la poussière de charbon, dans des installations de broyage-séchage lors du transport des fluides et lors de l'entrepot de la poussière obtenue, lequel procédé utilise un gaz de fumée, en particulier un gaz de procédé chaud, et un gaz inerte, la circulation du gaz de fumée étant utilisé comme véhicule de chauffage et de transport du mélange de poussière humide à travers le broyeur, les conduits et les récupérateurs de poussière, et le gaz inerte étant utilisé seul ou en complément du gaz de fumée lors du transport ultérieur et/ou lors de l'entrepôt de la poussière, **caractérisé** en ce que le gaz inerte est chauffé à une température supérieure au point de rosée de l'humidité résiduelle contenue dans le mélange de poussière.

2. Procédé conforme à la revendication 1, **caractérisé** en ce que le gaz inerte est chauffé à une température supérieure d'environ 30°C à la température du point de rosée.

3. Procédé conforme à la revendication 1 ou 2, **caractérisé** en ce que, dans les lieux de stokkage, on effectue une insufflation de gaz inerte chauffé, en particulier du CO₂, également au niveau des parois latérales internes.

4. Procédé conforme à une des revendications 1 à 3, caractérisé en ce que l'on utilise le gaz inerte chauffé lors du transport ultérieure et/ou lors de l'entrepôt avec un flux volumique qui permet d'éviter la condensation de l'humidité résiduelle contenue dans la poussière ou dans le mélange contenant la poussière.

5. Procédé conforme à une des revendications 1 à 4, **caractérisé** en ce que la chauffage du gaz inerte se fait directement ou indirectement au niveau de la formation du gaz de fumée, en particulier au niveau de la formation du gaz de procédé chaud.

6. Installation pour le traitement de mélanges humides explosifs de gaz et de poussière selon le procédé conforme à une des revendications 1 à 5, **caractérisé** en ce qu'un brûleur (3) pour le chauffage du gaz inerte est muni d'une enveloppe (6), en particulier d'un garnissage, une hélice (7,21) en matériau thermorésistant étant prévue dans ou après l'enveloppe (6), en particulier le garnissage du brûleur (2,12), et/ou dans la circulation du gaz de fumée (22), pour le chauffage du gaz inerte circulant.
